# EUROPÄISCHE PATENTSCHRIFT

(11) **EP 0 125 501 B1**
(45) Veröffentlichungstag und Bekanntmachung des Hinweises auf die Patenterteilung: **22.07.1987**
(21) Anmeldenummer: 84104140.3
(22) Anmeldetag: 12.04.1984
(51) Int. Cl.: B65D 5/66, B65D 5/54

(54) **Behälter für Schüttgut, insbesondere für pulverförmige Waschmittel**
Container for bulk material, especially for detergent powders
Récipient pour matières en vrac, notamment pour détergents sous forme de poudre

(30) Priorität: 20.04.1983 AT 1416/83
(43) Veröffentlichungstag der Anmeldung: 21.11.1984
(73) Patentinhaber: Henkel Kommanditgesellschaft auf Aktien, 40191 Düsseldorf (DE)
(72) Erfinder: Rosenberg, Werner, A-1232 Wien (AT); Kosak, Stefan, A-1100 Wien (AT)

## Beschreibung

Die Erfindung betrifft einen Behälter mit Deckel für Schüttgut, insbesondere für pulverförmige Waschmittel, bestehend aus einem Behälterrumpf mit eckigem, insbesondere viereckigem Querschnitt, einem mit dem Rumpf verbundenen Bodenteil und einem Deckel, wobei sowohl der Rumpf als auch der Bodenteil aus Pappe, wie Graupappe, Karton oder Wellpappe, bestehen, und der obere den Deckel aufnehmende Rumpfrand nach innen umgebördelt ist.

Bei den bekannten Behältern dieser Art, beispielsweise gemäß europäischem Patent 0002833, wie sie derzeit als Behälter für pulverförmige Waschmittel verwendet werden, ist der Behälterdeckel ein loser Deckel aus Kunststoff. Ein solcher loser Deckel, wie er im übrigen auch bei zylindrischen Waschmittelbehältern, den sog. Waschmitteltrommeln, verwendet wird, hat sich bereits seit langem als nachteilig herausgestellt, da am Ort der Verwendung, wie z. B. in einer Küche oder einem Badezimmer oft sehr gedrängte Platzverhältnisse mit geringer Ablagefläche herrschen. Des weiteren ist es meist schwierig, einen solchen losen Deckel in den Behälter einzusetzen, da hierzu eine genau deckungsgleiche Anordnung notwendig ist. Die Aufgabe besteht deshalb darin, eine Konstruktion zu schaffen, wobei einerseits der Deckel mit dem Behälterrumpf verbunden ist, um nicht abgelegt werden zu müssen, und wobei andererseits die Verbindung zwischen Deckel und Rumpf eine deckungsgleiche Anordnung derselben beim Schließen des Behälters gewährleistet. Es versteht sich, daß dies mit äußerst einfachen und billigen Mitteln realisiert werden muß, um angesichts des äußerst harten Konkurrenzkampfes auf dem Waschmittelsektor den Behälter nicht oder kaum zu verteuern.

Die Erfindung löst diese Aufgabe ausgehend von einem Behälter der eingangs beschriebenen Art durch die Kombination der Merkmale gemäß Hauptanspruch. Zweckmäßige Weiterbildungen sind Gegenstand der Unteransprüche 2 bis 4.

Dank dieser Ausbildung ist der Behälter durch einfaches Verschwenken des mit dem Behälterrumpf nicht verbundenen Deckelabschnittes um das Scharnier, das in einfachster Weise durch eine Materialschwächung, wie z. B. eine Perforations-oder Kerblinie gebildet sein kann, zu öffnen und schließbar, bleibt mit dem Behälterrumpf ständig verbunden und gewährleistet ein lagerichtiges Einsetzen des Deckels beim Schließen des Behälters. Besteht der Deckel gemäß der bevorzugten Ausführungsform der Erfindung ebenso wie der übrige Behälter aus Pappe, so kann der Gestehungspreis des erfindungsgemäßen Behälters gegenüber jenem des bekannten Behälters mit losem Kunstoffdeckel, der noch verhältnismäßig aufwendig ist, sogar gesenkt werden.

Bei einem Behälter mit einem oberen Rumpfrand und einem entsprechend gekrümmten Deckelrandtail ist in der bevorzugten Ausführungsform der Erfindung die Anordnung so getroffen, daß das Scharnier im wesentlichen im Scheitelpunkt der Krümmung angeordnet ist und der Randteil des Deckels an den beiden an die das Scharnier aufweisende Deckelseite anschließenden Deckelseiten bis zum Scheitelpunkt der Krümmung reicht.

In der Zeichnung ist die Erfindung anhand eines Ausführungsbeispieles näher erläutert. Es zeigen: Fig. 1 den oberen Teil eines erfindungsgemäßen Behälters im Vertikalschnitt nach der Linie I-I in Fig. 2 und Fig. 2 den Behälter nach Fig. 1 in Draufsicht.

Der dargestellte Behälter besteht aus einem im Querschnitt rechteckigen Rumpf 1 und einem mit dem Rumpf verbundenen (nicht dargestellten) Bodenteil. Der obere Rand 2 des Rumpfes 1 ist in bekannter Weise nach innen umgebördelt. Der Deckel 3, der zweckmäßig wie der Rumpf 1 und der Bodenteil aus Pappe, wie Graupappe, Karton oder Wellpappe, besteht, weist einen im wesentlichen U-förmigen mittleren Teil 4 und einen nach außen umgebogenen Randteil 5 auf, dessen Krümmung an der Schmalseite 6 und den Breitseiten 7 und 8 des Behälters der Krümmung des oberen Rumpfrindes 2 angepaßt ist. Aus Fig. 2 geht hervor, daß dieser Randteil 5 an den Breitseiten 7 und 8 des Behälters lediglich bis zum Scheitel der Krümmung des oberen Rumpfrandes 2 reicht, während er an der Schmalseite 6 den gesamten oberen Rumpfrand überdeckt.

Wie insbesondere aus Fig. 1 ersichtlich ist, ist an der Schmalseite 6 des Behälters der nach außen umgebogene Randteil 5 in seinem äußeren Bereich bei 9 an dem oberen Rumpfrand 2 angeklebt und neben der Klebestelle 9 im Scheitel der Krümmung mit einem Scharnier 10 in Form einer Schwächungslinie, wie Perforations-oder Kerblinie, versehen, mittels welcher der nicht mit dem Rumpf 1 verbundene Deckelabschnitt gegenüber dem Rumpf zum Öffnen und Schließen des Behälters verschwenkbar ist. Im Bereich der der Schmalseite 6 des Behälters gegenüberliegenden Schmalseite 11 ist lediglich der innere Abschnitt des Randteiles 5 des Deckels 3 der Krümmung des oberen Rumpfrandes 2 angepaßt, während der äußere Abschnitt von letzterem etwas abgehoben ist. Dadurch wird in bekannter Weise eine Grifflasche 12 für das Öffnen und Schließen des Behälters gebildet.

Als sog. Garantieverschluß kann der Deckel, wie aus Fig. 2 zu ersehen, anfänglich auch im Bereich der Behälterseiten 7, 8 und 11 mit seinem nach außen umgebogenen Randteil 5 durch einige wenige punktförmige bzw. linienförmige Klebestellen 13 mit dem Rumpf 1 verbunden sein. Derartige punktförmige und linienförmige Klebeverbindungen sind beim erstmaligen Öffnen des Behälters leicht zu lösen.

Es versteht sich, daß das Scharnier 10 nicht unbedingt genau im Scheitel der Krümmung des oberen Rumpfrandes 2 liegen muß, sondern etwas tiefer angeordnet sein könnte. Hierzu wäre es jedoch erforderlich, daß der Randabschnitt 5 des Deckels an den Breitseiten 7 und 8 des Behälters maximal in Höhe des Scharniers endet.

Bei einem Behälter mit im wesentlichen rechtwinkeliger Umbördelung des oberen Rumpfrandes 2 kann das Scharnier zweckmäßig direkt an der Übergangsstelle zwischen dem U-förmigen mittleren Teil 4 und dem in diesem Fall eben ausgebildeten Randteil 5 des Deckels angeordnet werden.

## Patentansprüche

1. Behälter für Schüttgut, insbesondere für pulverförmige Waschmittel, bestehend aus einem Behälterrumpf (1) mit eckigem, insbesondere viereckigem Querschnitt, einem mit dem Rumpf (1) verbundenen Bodenteil und einem Deckel (3), wobei sowohl der Rumpf (1) als auch der Bodenteil aus Pappe, wie Graupappe, Karton oder Wellpappe, bestehen und der obere, den Deckel (3) aufnehmende Rumpfrand (2) nach innen umgebördelt ist, dadurch gekennzeichnet, daß der Deckel (3) einen im Querschnitt im wesentlichen U-förmigen mittleren Teil (4) und einen nach außen umgebogenen Randteil (5) besitzt und in die vom oberen, nach innen umgebördelten Rumpfrand (2) gebildete Behälteröffnung einpreßbar ist, wobei der nach außen umgebogene Randteil (5) des Deckels (3) zumindest teilweise auf dem nach innen umgebördelten Rumpfrand (2) zu liegen kommt und eine Einschubbegrenzung bildet und wobei der vorzugsweise ebenso aus Pappe gebildete Deckel (3) entlang einer geraden Behälterseite (6) mit seinem nach außen umgebogenen Randteil (5) an dem Behälterrumpf (1) angeklebt ist und daß der Deckel (3) mit einem Scharnier (10) ausgebildet ist, welches in dem Randteil (5) im Scheitelpunkt der Krümmung oder etwas tiefer oder im Übergangsbereich zwischen dem U-förmigen mittleren Teil (4) und dem Randteil (5) bzw. auf der Kante der rechtwinkligen Umbördelung des Rumpfrandes angeordnet ist und der Randteil (5) des Deckels (3) an den beiden an die das Scharnier (10) aufweisende Deckelseite anschließenden Deckelseiten bis zum Scheitelpunkt der Krümmung bzw. zur Kante der rechtwinkligen Umbördelung reicht.

2. Behälter nach Anspruch 1, dadurch gekennzeichnet, daß die gerade Behälterseite (6) eine der Schmalseiten des Behälters ist.

3. Behälter nach Anspruch 1 oder 2, dadurch gekennzeichnet, daß der Deckel (3) an seinem Randteil mit einer Griffflasche (12), beispielsweise in Form eines vom Behälterrumpf abstehenden Randteilabschnittes, versehen ist, und daß die Griffflasche (12) der mit dem Behälterrumpf (1) verbundenen Deckelseite gegenüberliegend angeordnet ist.

4. Behälter nach einem der Ansprüche 1 bis 3, dadurch gekennzeichnet, daß als sogenannter Garantieverschluß der Deckel (3) anfänglich auch im Bereich der übrigen Behälterseiten (7, 8, 11) mit seinem nach außen umgebogenen Randteil (5) mittels punktförmiger oder linienförmiger Klebestellen (13) mit dem Behälterrumpf (1) verbunden ist.

## Claims

1. Container, for pourable goods, in particular for powder washing agents, consisting of a container-rump (1) of cornered, in particular four- cornered cross-section, a bottom part connected with the rump (1) and a lid (3), wherein the rump (1) as well as also the bottom part consist of cardboard, such as paperboard, carton or corrugated cardboard, and the upper rump rim (2) receiving the lid (3) has a middle part (4), which is substantially U-shaped in cross-section, and a rim part (5), which is bent over outwardly, and is pressable into the container opening formed by the upper, inwardly beaded-over rump rim (2), wherein the outwardly bent-over rim part (5) of the lid (3) comes to lie at least partly on the inwardly beaded-over rump rim (2) and forms a slide-in limitation and wherein the lid (3), which is preferebly likewise formed of cardboard is glued by its outwardly bent-over rim part (5) along a straight container side (6) to the container rump (1) and that the lid (3) is constructed whith a hinge (10), which is arranged in the rim part (5) in the crest point of the curvature or somewhat lower or in the transition region between the U-shaped middle part (4) and the rim part (5) or on the edge of the rectangular beading-over of the rump rim and the rim part (5) of the lid (3) reaches as far as the crest point of the curvature or the edge of the rectangular beading-over at both the lid sides adjoining the lid side displaying the hinge (10).

2. Container according to claim 1, characterised thereby, that the straight container side (6) is one of the narrow sides of the container.

3. Container according to claim 1 or 2, characterised thereby, that the lid (3) is provided at its rim part with a grip tag (12), for example in the shape of a rim part portion projecting from the container rump and that the grip tag (12) is arranged to lie opposite the lid side connected with the container rump (1).

4. Container according to one of the claims 1 or 3, characterised thereby, that as so-called guarantee closure, the lid (3) is initially connected also in the region of the remaining container sides (7, 8, 11) by its outwardly bent-over rim part (5) with the container rump (1) by means of punctiform or linear adhesion places (13).

## Revendications

1. Récipient pour matières en vrac, en particulier pour détergents sous forme de poudre, constitué d'un corps de récipient (1) à section angulaire, en particulier carrée, d'une partie de fond reliée au corps (1) et d'un couvercle (3), le corps (1) aussi bien que la partie de fond étant fabriqués en carton comme le carton gris, le carton mince ou le carton ondulé, et le bord supérieur (2) du corps, qui reçiot le couvercle (3), étant rabattu vers l'intérieur, récipient caractérisé par le fait que le couvercle (3) comporte une partie centrale (4), de section pratiquemient en U, une partie marginale (5), repliée vers l'extérieur, et peut être enfoncé dans l'ouverture du récipient formée par le bord supérieur (2) du corps, rabattu vers l'intérieur, la partie marginale (5) du couvercle (3), repliée vers l'extérieur, venant se placer au moins partiellement sur le bord (2) du corps, rabattu vers l'intérieur et formant une limitation d'enfoncement, le couvercle (3) de préférence également formé de carton, étant collé par sa partie marginale (5) repliée vers l'extérieur sur le corps (1) du récipient, le long d'un côté rectiligne (6) du récipient, ce couvercle (3) étant pourvu d'une charnière située dans la partie marginale (5), au sommet de la courbure ou un peu plus bas, ou dans la zone de transition entre la partie centrale en U (4) et la partie marginale (5) ou sur le bord du rabattement à angle droit du bord du corps, cette partie marginale (5) du couvercle (3), aux deux côtés du couvercle se raccordant au côté de celui-ci présentant la charnière (10), parvenant jusqu'au sommet de la courbure ou au bord du rabattement à angle droit.

2. Récipient selon la revendication 1, caracterisé par le fait que le côté rectiligne (6) du récipient est l'un des petits côtés de celui-ci.

3. Récipient selon l'une ou l'autre des revendications 1 ou 2, caractérisé par le fait que le couvercle (3) est pourvu, à sa partie marginale, d'une patte de prise (12) par exemple sous la forme d'une partie de bord s'écartant du corps du récipient, cette patte de prise (12) étant située à l'opposé du côté du couvercle qui est relié au corps (1) du récipient.

4. Récipient selon l'une quelconque des revendications 1 à 3, caractérisé par le fait qu'en tant que fermeture dite de garantie, le couvercle (3) est aussi relié initialement au corps (1) du récipient dans la zone des autres côtés (7, 8, 11) du récipient, par sa partie marginale (5) recourbée vers l'extérieur, au moyen d'endroits de collage (13) ponctuels ou linéaires.
